# EUROPÄISCHE PATENTANMELDUNG

(11) **EP 1 479 845 A1**
(43) Veröffentlichungstag der Anmeldung: **24.11.2004**
(21) Anmeldenummer: 04007284.5
(22) Anmeldetag: 26.03.2004
(51) Int. Cl.: E04D 13/17

(54) **Füllelement**

(30) Priorität: 21.05.2003 DE 20307959 U
(71) Anmelder: ISO-Chemie GmbH, 73431 Aalen (DE)
(72) Erfinder:
(74) Vertreter: Wächter, Jochen (DE)

(57) **Zusammenfassung**

Das Füllelement (1) zum Schließen von insbesondere Dach- und Fassadenblechen besteht aus einem Grundmaterial aus dauerelastischem Schaumstoff mit hoher Formstabilität und Regenabweisung, wobei das Füllelement (1) zwei gegenüberliegende Oberflächen (3, 5) aufweist. Es zeichnet sich dadurch aus, daß es eine Luftdurchtrittsöffnung (9) aufweist.

## Beschreibung

Die Erfindung betrifft ein Füllelement zum Schließen von insbesondere Dach- und Fassadenblechen, mit einem Grundmaterial aus dauerelastischem Schaumstoff.

Derartige Füllelemente werden hauptsächlich für den Metall- und Trapezblechbau verwendet. Sie dienen hierbei vor allem zur Schließung und Isolierung von Trapezblechsicken gegen Wind und Regen und können nachträglich eingebaut werden. Üblicherweise besitzt der dauerelastische Schaumstoff eine hohe Formstabilität und Regenabweisung, so daß eine zuverlässige Schließung und Wärmeisolierung gewährleistet wird. Derartige Füllelemente können je nach Geometrie des abzudichtenden Bauelements in beliebigen geometrischen Formen hergestellt werden. Nachteilig an bisherigen Füllelementen aus dauerelastischem Schaumstoff ist, daß aufgrund der kompletten Schließung die hinter den Füllelementen eingeschlossene Luft leicht modrig wird.

Der vorliegenden Erfindung liegt deshalb die Aufgabe zu Grunde, ein Füllelement zum Schließen von Bauelementen vor allem im Dach- und Fassadenbereich zu schaffen, das eine ausreichende Schließung und Wärmeisolierung liefert und gleichzeitig eine Be- und Entlüftung der damit ausgestatteten Gebäudeelemente gewährleistet.

Dies wird dadurch erreicht, daß das Füllelement eine Luftdurchtrittsöffnung aufweist.

Vorzugsweise ist in die Luftdurchtrittsöffnung ein Gitter eingesetzt, das ein Eindringen von Schädlingen verhindert.

Dieses Gitter ist aus Gründen der Witterungsbeständigkeit bevorzugt aus Kunststoff gebildet.

Vorzugsweise besteht das Grundmaterial aus geschlossenzelligem Polyethylen, das sich durch besonders hohe Formstabilität und Regenabweisung auszeichnet.

Bevorzugt weist das Füllelement ein trapezförmiges oder wellenförmiges Profil auf, so daß auch Bauelemente mit komplizierter Geometrie sicher geschlossen werden können.

Um eine noch stärkere Schließung und Dichtung zu gewährleisten, weist das Füllelement auf den dem abzudichtenden Bauelement zugewandten Flächen ein selbstklebendes Butylband auf.

Zum Schutz vor UV-Strahlung und für eine höhere Alterungsbeständigkeit ist auf die vorderseitige Oberfläche des Füllelements vorzugsweise eine Aluminiumfolie aufgebracht.

Eine Füllelementeleiste mit einer Mehrzahl an Füllelementen, die jeweils über Stege aus dem Grundmaterial miteinander verbunden sind, eignet sich hervorragend zur Schließung von ganzen Fassaden, die aus Blechen mit identisch geformten, wiederkehrenden Profilen bestehen.

Weitere Einzelheiten, Merkmale und Vorteile der vorliegenden Erfindung ergeben sich aus der nachfolgenden Beschreibung unter Bezugnahmen auf die Zeichnungen. Darin zeigt:
- Fig.1: eine bevorzugte Ausführungsform des erfindungsgemäßen Füllelements, und
- Fig. 2: eine schematische Darstellung einer Füllelementeleiste.

In Fig. 1 ist eine Ausführungsform des erfindungsgemäßen Füllelements 1 dargestellt. Das Füllelement 1 ist als Profilelement in Trapezform ausgebildet und weist ein Grundmaterial aus dauerelastischem Schaumstoff auf. Dieser besitzt eine hohe Formstabilität und Regenabweisung, vor allem geschlossenzelliges Polyethylen eignet sich hervorragend für diese Zwecke. Der Schaumstoff ist feinporig mit gleichmäßig glatter Oberfläche und sollte aus Gründen der Umweltfreundlichkeit chemisch neutral sein. Er kann auch zur Schalldämmung eingesetzt werden und weist eine Temperaturbeständigkeit von ca. -40°C bis ca. +80°C auf und zeichnet sich durch eine Wasseraufnahme von weniger als 1,0 Vol. % in sieben Tagen aus. Pro 5 mm Dicke weist er eine Wasserdampfdurchlässigkeit von 1,1 g/m² auf. In bestimmten Fällen kann auch ein Spezialschaum für Gebäude mit erhöhten Brandschutzanforderungen eingesetzt werden, der in Brandschutzklasse B1 eingeordnet wird.

Auch wenn die bevorzugte Ausführungsform in Trapezform ausgestaltet ist, können die erfindungsgemäßen Füllelemente je nach Anforderung des Bauelements, das geschlossen werden soll, jede beliebige geometrische Form aufweisen, etwa ein Wellenprofil oder auch kompliziertere Formen.

Das Füllelement 1 weist eine vorderseitige Oberfläche 3 und eine rückseitige Oberfläche 5 auf, die einander gegenüberliegend angeordnet sind. Des weiteren sind obere Flächen 7 dargestellt, die mit dem abzuschließenden Bauelement in Berührung kommen. Auf diese oberen Flächen 7 kann zur einfachen Montage und zusätzlichen Schließung ein selbstklebendes Butylband (nicht gezeigt) aufgebracht sein.

Zur Förderung der Be- und Entlüftung von Gebäuden ist eine Luftdurchtrittsöffnung bzw. Lüftungssicke 9 in dem Füllelement 1 vorgesehen, wobei zur Verhinderung des Eindringens von Schädlingen in dieser Lüftungssicke 9 ein bevorzugt aus Kunststoff ausgebildetes Gitter 10 eingebracht ist. Dargestellt sind kreisförmige Geometrien, aber auch viele andere Formen liefern denselben Effekt. Wenn das Gitter einen etwas größeren Außenumfang aufweist als die Lüftungssicke, kann es direkt in diese hineingedrückt werden und bleibt dort in jeder beliebigen Position (bevorzugt in der Mitte des Füllelements) aufgrund der Verformbarkeit des Schaumstoffs stecken. Natürlich können aber auch geeignete Klebersorten verwendet werden.

Auf der vorderseitigen Oberfläche 3, die nach dem Einbau der Gebäudeumgebung zugewandt sein soll, kann eine Aluminiumfolie (nicht gezeigt) aufgebracht sein (z.B. thermisch), so daß das Füllelement 1 auf dieser Seite mit der Folie vollständig kaschiert beziehungsweise überzogen ist. Hierdurch wird ein zusätzlicher Schutz vor UV-Strahlung erzielt. Die Folie kann eine strukturierte Oberfläche aufweisen.

Besonders für eine Verwendung im Dachbereich (Firstkappe, Traufe) und im Fassadenbereich (Brüstungsanschluß) ist es oftmals von Vorteil, komplette Leisten 11 aus Füllelementen 1 einzusetzen. Eine derartige Füllelementeleiste 11 ist schematisch in Fig. 2 dargestellt. Die trapezförmigen Profile sind hierbei über Stege 13 aus dem Grundmaterial zusammenhängend mit ihren jeweiligen Nachbarn ausgebildet, was die Montage derselben bei abzudichtenden Bauelementen, die aus identisch geformten, wiederkehrenden Profilen bestehen, erheblich erleichtert.

## Patentansprüche

1. Füllelement (1) zum Schließen von insbesondere Dach- und Fassadenblechen, mit einem Grundmaterial aus dauerelastischem Schaumstoff mit hoher Formstabilität und Regenabweisung, wobei das Füllelement (1) zwei gegenüberliegende Oberflächen (3, 5) aufweist, **dadurch gekennzeichnet, daß** es eine Luftdurchtrittsöffnung (9) aufweist.

2. Füllelement (1) nach Anspruch 1, **dadurch gekennzeichnet, daß** in die Luftdurchtrittsöffnung (9) ein Gitter (10) eingesetzt ist.

3. Füllelement (1) nach Anspruch 2, **dadurch gekennzeichnet, daß** das Gitter (10) aus Kunststoff gebildet ist.

4. Füllelement (1) nach einem der vorangehenden Ansprüche, **dadurch gekennzeichnet, daß** das Grundmaterial geschlossenzelliges Polyethylen ist.

5. Füllelement (1) nach einem der vorangehenden Ansprüche, **dadurch gekennzeichnet, daß** das Grundmaterial chemisch neutral ist.

6. Füllelement (1) nach einem der vorangehenden Ansprüche, **dadurch gekennzeichnet, daß** alle Oberflächen (3, 5, 7) gleichmäßig glatt sind.

7. Füllelement (1) nach einem der vorangehenden Ansprüche, **dadurch gekennzeichnet, daß** es ein trapezförmiges oder wellenförmiges Profil aufweist.

8. Füllelement (1) nach einem der vorangehenden Ansprüche, **dadurch gekennzeichnet, daß** es auf den dem abzuschließenden Bauelement zugewandten Flächen (7) ein selbstklebendes Butylband aufweist.

9. Füllelement (1) nach einem der vorangehenden Ansprüche, **dadurch gekennzeichnet, daß** auf der vorderseitigen Oberfläche (3) eine Aluminiumfolie aufgebracht ist.

10. Füllelement (1) nach Anspruch 9, **dadurch gekennzeichnet, daß** die Aluminiumfolie eine strukturierte Oberfläche aufweist.

11. Füllelementeleiste (11) mit einer Mehrzahl von miteinander verbundenen Füllelementen (1) nach einem der vorangehenden Ansprüche.
